# EUROPÄISCHE PATENTSCHRIFT

(11) **EP 2 365 166 B1**
(45) Veröffentlichungstag und Bekanntmachung des Hinweises auf die Patenterteilung: **05.03.2014**
(21) Anmeldenummer: 11151351.1
(22) Anmeldetag: 19.01.2011
(51) Int. Cl.: E05D 7/04

(54) **Türband, insbesondere für Gebäudeabschlusstüren**
Hinge, especially for building closing doors
Charnière de porte, notamment pour portes de fermeture de bâtiment

(30) Priorität: 13.03.2010 DE 102010011327
(43) Veröffentlichungstag der Anmeldung: 14.09.2011
(73) Patentinhaber: Simonswerk, Gesellschaft mit beschränkter Haftung, 33378 Rheda-Wiedenbrück (DE)
(72) Erfinder: Bultschnieder, André, 33378, Rheda-Wiedenbrück (DE)
(74) Vertreter: Albrecht, Rainer Harald

(56) Entgegenhaltungen:
- DE-A1- 10 347 150
- DE-B3-102004 042 924
- DE-U1- 9 207 403
- DE-U1-202006 004 198
- FR-A1- 2 361 520

## Beschreibung

Die Erfindung betrifft ein Türband, insbesondere für Gebäudeabschlusstüren, das ein Drehgelenk mit einem Bandlappen und eine Aufnahmeeinrichtung zur Aufnahme des Bandlappens aufweist, wobei die Aufnahmeeinrichtung mindestens ein Befestigungselement und einen relativ zu dem Befestigungselement verstellbaren Aufnahmekörper aufweist. Ein solches Türband ist beispielsweise aus DE 10 2004 016 769 B1 bekannt.

Im Rahmen der bekannten Maßnahmen wird die Aufnahmeeinrichtung an der Türzarge befestigt. Das Türband weist einen kammartig ausgebildeten freien Bandlappen auf, der in den Aufnahmekörper der zargenseitig befestigten Aufnahmeeinrichtung eingeführt und an diesem festgeklemmt wird. Der Aufnahmekörper weist eine Spannplatte sowie eine Klemmplatte auf und ist auf Spindeln geführt. Durch Drehen der Spindeln ist die Position des Aufnahmekörpers relativ zu einem das Befestigungselement bildenden Träger der Aufnahmeeinrichtung veränderbar. Die Konstruktion ermöglicht eine Seitenverstellung des Türflügels. Ferner kann die Lage des Bandlappens innerhalb des Aufnahmekörpers horizontal und vertikal korrigiert werden, bevor der Bandlappen zwischen der Klemmplatte und Spannplatte in der gewünschten Position fixiert wird. Die bekannte Aufnahmeeinrichtung erfordert einen formstabilen Träger für die Lagerung der Stellspindeln. Die Spannplatte und Klemmplatte zur Fixierung des Bandlappens müssen massiv ausgebildet werden, um das Gewicht des Türflügels halten zu können. Die Aufnahmeeinrichtung ist konstruktiv aufwendig und erfordert einen ausreichend tiefen Einbauraum von etwa 22 bis 25 mm.

DE 9207403 U1 offenbart ein Türband mit den Merkmalen des Oberbegriffs des Anspruchs 1.

Vor dem beschriebenen Hintergrund liegt der Erfindung die Aufgabe zugrunde, ein Türband anzugeben, welches konstruktiv einfach gestaltet ist, sich durch eine geringe Aufbauhöhe auszeichnet und neben einer Seitenverstellung des Türflügels eine präzise Einstellung des Türflügels in vertikaler Richtung ermöglicht.

Gegenstand der Erfindung und Lösung dieser Aufgabe ist ein Türband nach Anspruch 1 sowie die Verwendung des Türbandes nach Anspruch 9.

Erfindungsgemäß besteht der Aufnahmekörper aus zwei miteinander verbundenen Bügeln, zwischen denen zwei Stellspindeln drehbar gelagert angeordnet sind. Die Stellspindeln durchfassen Gewindebohrungen des im Aufnahmekörper eingefügten Bandlappens, so dass dessen Position durch Drehen der Stellspindeln einstellbar ist. Erfindungsgemäß ist der Bandlappen nicht mehr durch eine Klemmeinrichtung innerhalb der Aufnahmeeinrichtung fixiert, sondern integraler Bestandteil der Aufnahmeeinrichtung. Durch den Verzicht auf eine Klemmeinrichtung zeichnet sich die erfindungsgemäße Anordnung durch eine sehr geringe Aufbauhöhe aus. Die den Aufnahmekörper bildenden Bügel sind durch Stanzen und Biegen geformte Blechteile, wobei mindestens ein Bügel wenigstens eine durch Abkantung gebildete Keilfläche aufweist. Das Befestigungselement enthält eine Gewindebohrung, in der zur Vertikalverstellung des Aufnahmekörpers eine auf die Keilfläche wirkende Stellschraube angeordnet ist. Die Keilfläche ist eine kostengünstig durch Blechumformung hergestellte Funktionsfläche für die vertikale Verstellung des Aufnahmekörpers. Die Fertigung des Aufnahmekörpers erfordert keinerlei spanende Bearbeitung.

Die Stellschraube weist zweckmäßig ein an der Keilfläche anliegendes kegelförmiges Ende auf. Als Stellschraube kann beispielsweise eine Madenschraube verwendet werden.

Gemäß einer bevorzugten Ausführung der Erfindung weist der Aufnahmekörper an beiden Enden durch Blechabkantung geformte Keilflächen auf, denen jeweils eine Stellschraube zur Abstützung und Vertikalverstellung zugeordnet ist. In dieser Ausgestaltung kann das Türband wahlweise an der rechten der linken Seite einer Türzarge befestigt werden.

Das Befestigungselement kann als Platte ausgebildet werden und enthält Bohrungen für Befestigungsschrauben sowie Öffnungen für Schrauben, welche das Befestigungselement mit dem Aufnahmekörper verbinden. Die von den Schrauben durchfassten Öffnungen des Befestigungselementes lassen Positionskorrekturen des Aufnahmekörpers relativ zumindest in vertikaler Richtung, vorzugsweise in vertikaler Richtung und Querrichtung, zu.

Gemäß einer bevorzugten Ausführung der Erfindung ist der Aufnahmekörper an beiden Enden an plattenförmigen Befestigungselementen angeschlossen. An der Frontseite der Befestigungselemente kann ein durchgehendes Abdeckblech angeordnet sein, welches den Bereich des Aufnahmekörpers überbrückt.

Der Aufnahmekörper kann zusätzlich mit einer rückseitig angeordneten Sockelplatte lösbar verbunden sein. Eine bevorzugte Ausgestaltung sieht vor, dass die Sockelplatte mit Innengewinde versehene Durchzüge aufweist und dass der Aufnahmekörper mit der Sockelplatte durch Schrauben verbunden ist, die Öffnungen der Bügel sowie des Bandlappens durchfassen und in die Durchzüge eingeschraubt sind. Die Öffnungen sind so dimensioniert, dass Lagekorrekturen des Aufnahmekörpers relativ zur Sockelplatte möglich sind. Durch Anziehen der Schrauben ist der Aufnahmekörper mit der Sockelplatte verspannbar.

Aufgrund der kompakten Ausgestaltung der Aufnahmeeinrichtung kann die Aufnahmeeinrichtung in einer Ausfräsung in der Längsseite des Türflügels untergebracht werden. Gegenstand der Erfindung ist daher auch die Verwendung des vorstehend beschriebenen Türbandes an einer Tür mit einem Türflügel aus einem Holzwerkstoff und einer Türzarge, wobei die Aufnahmeeinrichtung des Türbandes in einer Ausfräsung in der Schmalseite des Türflügels eingesetzt und an dem Türflügel befestigt wird und wobei ein zargenseitiges Anschlussteil des Türbandes an der Türzarge befestigt wird. Das Türband kann mit einem standardisierten Aufbau des Aufnahmekörpers für gefälzte Türen und stumpfe Türen verwendet werden. Lediglich das zargenseitige Anschlussteil ist anzupassen und richtet sich nach der Ausführung der Zarge, die beispielsweise als Blockzarge, Futterzarge oder Stahlzarge ausgebildet sein kann.

Im Folgenden wird die Erfindung anhand einer lediglich ein Ausführungsbeispiel darstellenden Zeichnung erläutert. Es zeigen schematisch
- **Fig. 1**: eine Seitenansicht des Türbandes,
- **Fig. 2**: eine Unteransicht auf das in Fig. 1 dargestellte Türband,
- **Fig. 3**: eine Explosionsdarstellung des in den Fig. 1 und 2 dargestellten Türbandes,
- **Fig. 4**: einen Längsschnitt durch das Türband in der Schnittebene A-A aus Fig. 1.

Das in den Figuren dargestellte Türband ist insbesondere für Gebäudeabschlusstüren bestimmt und weist ein Drehgelenk 1 mit einem Bandlappen 2 sowie eine Aufnahmeeinrichtung 3 zur Aufnahme des Bandlappens 2 auf. Die Aufnahmeeinrichtung 3 umfasst mindestens ein Befestigungselement 4, 4' sowie einen relativ zu dem Befestigungselement 4, 4' verstellbaren Aufnahmekörper 5. Der Aufnahmekörper 5 besteht aus zwei miteinander vernieteten Bügeln 6, 7, zwischen denen zwei Stellspindeln 8 drehbar gelagert angeordnet sind. Die Stellspindeln 8 durchfassen Gewindebohrungen des im Aufnahmekörper 5 eingefügten (integrierten) Bandlappens 2, so dass dessen Position durch Drehen der Stellspindeln 8 einstellbar ist. Insbesondere der Explosionsdarstellung in Fig. 3 ist zu entnehmen, dass die Nietverbindungen 9 der Bügel 6, 7 eingeformte Innengewinde 10 aufweisen. Der Aufnahmekörper 5 ist mit dem Befestigungselement 4, 4' durch Schrauben 11 verbunden, die in das Innengewinde 10 der Nietverbindungen 9 eingreifen. Das Eindrehen der Schrauben 11 hat den Vorteil, dass die Nieten 9 sich nicht verformen und damit ihre Funktion verlieren können.

Der aus den beiden Bügeln 6, 7 gebildete Aufnahmekörper 5 ist an beiden Enden an plattenförmige Befestigungselemente 4, 4' angeschlossen, die jeweils Bohrungen bzw. Stanzlöcher 12 für Befestigungsschrauben und Öffnungen 13 für die in die Nietverbindungen 9 des Aufnahmekörpers 5 eingedrehten Schrauben 11 enthält. Die Öffnungen 13 sind so bemessen, dass Lagekorrekturen des Aufnahmekörpers 5 in vertikaler Richtung und Querrichtung möglich sind.

Den Darstellungen in Fig. 3 und Fig. 4 ist zu entnehmen, dass der Aufnahmekörper 5 zusätzlich mit einer rückseitig angeordneten Sockelplatte 14 lösbar verbunden ist. Die Sockelplatte 14 weist mit Innengewinde versehene Durchzüge 15 auf. Der Aufnahmekörper 5 ist mit der Sockelplatte 14 durch Schrauben 16 verbunden, die Öffnungen 17, 18, 19 in den Bügeln 6, 7 sowie in dem Bandlappen 2 durchfassen und in die Durchzüge 15 eingeschraubt sind. Die Öffnungen 17, 18, 19 lassen Lagekorrekturen des Aufnahmekörpers 5 relativ zur Sockelplatte 14 in vertikaler Richtung zu. In der gewünschten Position ist der Aufnahmekörper 5 durch Anziehen der Schrauben 16 mit der Sockelplatte 14 verspannbar. Die zusätzliche Verschraubung des Aufnahmekörpers 5 mit der rückseitigen Sockelplatte 14 verbessert die Stabilität des Türbandes.

Die den Aufnahmekörper 5 bildenden Bügel 6, 7 sind durch Stanzen und Biegen gefertigte Blechteile. Eines der Blechteile weist an seinen beiden Enden durch Blechabkantung geformte Keilflächen 20 auf. Die plattenförmigen Befestigungselemente 4, 4' enthalten eine Gewindebohrung 21, in der eine auf die zugeordnete Keilfläche 20 des Blechteils wirkende Stellschraube 22 angeordnet ist. Die vorzugsweise als Madenschrauben ausgebildeten Stellschrauben 22 weisen ein kegelförmiges Ende auf, welches an der Keilfläche 20 anliegt. Die auf die Keilfläche 20 wirkende Stellschraube 22 ermöglicht eine zwangsgeführte Vertikalverstellung des Aufnahmekörpers 5, nachdem die Schrauben 11, 16 gelöst worden sind. Im Ausführungsbeispiel sind zwei Keilflächen 20 am oberen und unteren Ende des Aufnahmekörpers 5 vorgesehen, wobei die obere und untere Hälfte der Aufnahmeeinrichtung symmetrisch ausgebildet sind. Das Türband kann gleichermaßen für rechts angeschlagene Türen und links angeschlagene Türen eingesetzt werden.

An der Frontseite der Befestigungselemente 4, 4' ist ein durchgehendes Abdeckblech 23 angeordnet, welches den Bereich des Aufnahmekörpers überbrückt und diesen im eingebauten Zustand verdeckt.

Aufgrund ihres kompakten Aufbaus eignet sind die Aufnahmeeinrichtung 3 für den Einbau in Türflügeln. Die Aufnahmeeinrichtung wird dazu in einer Ausfräsung in der Schmalseite des Türflügels eingesetzt und an dem Türflügel befestigt. Im Ausführungsbeispiel besteht das zargenseitige Anschlusselement 24 ebenfalls aus einem Bandlappen, der an der Zarge angeschraubt werden kann. Das zargenseitige Anschlussteil 24 richtet sich nach der Bauform der Zarge und kann auch aus Stiften oder anderen Befestigungsmitteln bestehen.

## Patentansprüche

1. Türband, insbesondere für Gebäudeabschlusstüren, das ein Drehgelenk (1) mit einem Bandlappen (2) und eine Aufnahmeeinrichtung (3) zur Aufnahme des Bandlappens aufweist, wobei die Aufnahmeeinrichtung (3) mindestens ein Befestigungselement (4, 4') und einen relativ zu dem Befestigungselement (4, 4') verstellbaren Aufnahmekörper (5) aufweist,
wobei der Aufnahmekörper (5) aus zwei miteinander verbundenen Bügeln (6, 7) besteht, zwischen denen zwei Stellspindeln (8) drehbar gelagert angeordnet sind, **dadurch gekennzeichnet, dass** die Stellspindeln (8) Gewindebohrungen des im Aufnahmekörper (5) eingefügten Bandlappens (2) durchfassen, so dass dessen Position durch Drehen der Stellspindel (8) einstellbar ist,
dass die Bügel (6, 7) durch Stanzen und Biegen geformte Blechteile sind, wobei mindestens ein Bügel (6) wenigstens eine durch Abkantung gebildete Keilfläche (20) aufweist und
dass das Befestigungselement (4, 4') eine Gewindebohrung (21) enthält, in der zur Vertikalverstellung des Aufnahmekörpers (5) eine auf die Keilfläche (20) des Blechteils (6) wirkende Stellschraube (22) angeordnet ist.

2. Türband nach Anspruch 1, **dadurch gekennzeichnet, dass** die Stellschraube (22) ein an der Keilfläche (20) anliegendes kegelförmiges Ende aufweist.

3. Türband nach Anspruch 1 oder 2, **dadurch gekennzeichnet, dass** der Aufnahmekörper (5) an beiden Enden durch Blechabkantung geformte Keilflächen (20) aufweist, denen jeweils eine Stellschraube (22) zur Abstützung und Vertikalverstellung zugeordnet ist.

4. Türband nach einem der Ansprüche 1 bis 3, **dadurch gekennzeichnet, dass** der Aufnahmekörper (5) an beiden Enden an plattenförmigen Befestigungselementen (4, 4') angeschlossen ist und dass an der Frontseite der Befestigungselemente (4, 4') ein durchgehendes, den Bereich des Aufnahmekörpers (5) überbrückendes Abdeckblech (23) angeordnet ist.

5. Türband nach einem der Ansprüche 1 bis 4, **dadurch gekennzeichnet, dass** der Aufnahmekörper (5) mit dem Befestigungselement (4, 4') durch Schrauben (11) verbunden ist, wobei die von den Schrauben (11) durchfassten Öffnungen (13) des Befestigungselementes (4, 4') Positionskorrekturen des Aufnahmekörpers (5) relativ zum Befestigungselement (4, 4') zumindest in vertikaler Richtung zulassen.

6. Türband nach einem der Ansprüche 1 bis 5, **dadurch gekennzeichnet, dass** die aus Blech bestehenden Bügel (6, 7) durch Nieten (9) verbunden sind.

7. Türband nach einem der Ansprüche 1 bis 6, **dadurch gekennzeichnet, dass** der Aufnahmekörper (5) zusätzlich mit einer rückseitig angeordneten Sockelplatte (14) lösbar verbunden ist.

8. Türband nach Anspruch 7, **dadurch gekennzeichnet, dass** die Sockelplatte (14) mit Innengewinde versehene Durchzüge (15) aufweist und dass der Aufnahmekörper (5) mit der Sockelplatte (14) durch Schrauben (16) verbunden ist, die Öffnungen (17, 18, 19) in den Bügeln (4, 4') sowie in dem Bandlappen (2) durchfassen und in die Durchzüge (15) eingeschraubt sind, wobei die Öffnungen (17, 18, 19) Lagekorrekturen des Aufnahmekörpers relativ zur Sockelplatte (14) zulassen und durch Anziehen der Schrauben (16) der Aufnahmekörper (5) mit der Sockelplatte (15) verspannbar ist.

9. Verwendung eines Türbandes nach einem der Ansprüche 1 bis 8 an einer Tür mit einem Türflügel aus einem Holzwerkstoff und einer Türzarge, wobei die Aufnahmeeinrichtung (3) des Türbandes in eine Ausfräsung in der Schmalseite des Türflügels eingesetzt und an dem Türflügel befestigt wird und wobei ein zargenseitiges Anschlussteil (24) des Türbandes an der Türzarge befestigt wird.

## Claims

1. A door hinge, in particular for doors for locking buildings, which encompasses a pivot joint (1) comprising a hinge strap (2) and an accommodating device (3) for accommodating the hinge strap, wherein the accommodating device (3) encompasses at least one fastening element (4, 4') and an accommodating body (5), which can be adjusted relative to the fastening element (4, 4'),
the accommodating body (5) consists of two brackets (6, 7), which are connected to one another and between which two adjusting spindles (8) are arranged so as to be rotatably supported, **characterized in that** the adjusting spindles (8) reach through threaded holes of the hinge strap (2), which is inserted in the accommodating body (5), so that the position thereof can be adjusted by rotating the adjusting spindle (8),
that the brackets (6, 7) are sheet metal parts, which are shaped by stamping and bending, wherein at least one bracket (6) encompasses at least one wedge surface (20), which is formed by creasing and
that the fastening element (4, 4') includes a threaded hole (21), in which an adjusting screw (22), which acts on the wedge surface (20) of the sheet metal part (6), is arranged for vertically adjusting the accommodating body (5).

2. The door hinge according to claim 1, **characterized in that** the adjusting screw (22) encompasses a cone-shaped end, which rests against the wedge surface (20).

3. The door hinge according to claim 1 or 2, **characterized in that** the accommodating body (5) encompasses wedge surfaces (20), which are shaped by means of sheet metal creasing, on both ends, to which an adjusting screw (22) is assigned in each case for support and vertical adjustment.

4. The door hinge according to one of claims 1 to 3, **characterized in that** the accommodating body (5) is connected on both ends to plate-shaped fastening elements (4, 4') and that a continuous cover sheet (23), which bridges the area of the accommodating body (5), is arranged at the front side of the fastening elements (4, 4').

5. The door hinge according to one of claims 1 to 4, **characterized in that** the accommodating body (5) is connected to the fastening element (4, 4') by means of screws (11), wherein the openings (13) of the fastening element (4, 4'), through which the screws (11) reach, allow for position corrections of the accommodating body (5) relative to the fastening element (4, 4') at least in vertical direction.

6. The door hinge according to one of claims 1 to 5, **characterized in that** the brackets (6, 7), which consist of sheet metal, are connected by means of rivets (9).

7. The door hinge according to one of claims 1 to 6, **characterized in that** the accommodating body (5) is additionally relaseably connected to a base plate (14), which is arranged on the rear side.

8. The door hinge according to claim 7, **characterized in that** the base plate (14) encompasses rim holes (15), which are provided with internal threads and that the accommodating body (5) is connected to the base plate (14) by means of screws (16), which reach through openings (17, 18, 19) in the brackets (4, 4') as well as in the hinge strap (2) and which are screwed into the rim holes (15), wherein the openings (17, 18, 19) allow for position corrections of the accommodating body relative to the base plate (14) and for the accommodating body (5) to be able to be braced to the base plate (15) by tightening the screws (16).

9. A use of a door hinge according to one of claims 1 to 8 at a door comprising a door wing made of a wood composite and a door frame, wherein the accommodating device (3) of the door hinge is inserted in a cutout in the narrow side of the door wing and is fastened to the door wing and wherein a connecting part (24) of the door hinge on the frame side is fastened to the door frame.

## Revendications

1. Penture, notamment pour des portes de fermeture d'un bâtiment, qui comporte une articulation rotative (1) avec une patte de penture (2) et un dispositif de logement (3) pour le logement de la patte de penture, le dispositif de logement (3) comportant au moins un élément de fixation (4, 4') et un corps de logement (5) réglable par rapport à l'élément de fixation (4, 4'),
le corps de logement (5) étant constitué de deux étriers (6, 7) reliés l'un à l'autre, entre lesquels deux broches de réglages (8) sont placées en étant logées de manière rotative, **caractérisée en ce que** les broches de réglage (8) traversent des taraudages de la patte de penture (2) insérée dans le corps de logement (5), de sorte que la position de ce dernier soit réglable par rotation de la broche de réglage (8)
**en ce que** les étriers (6, 7) sont des pièces de tôle formées par découpage et cintrage, au moins un étrier (6) comportant au moins une surface cunéiforme (20) créée par chanfreinage et
**en ce que** l'élément de fixation (4, 4') contient un taraudage (21) dans lequel, pour le réglage vertical du corps de logement (5) est placée une vis de réglage (22) agissant sur la surface cunéiforme (20) de la pièce de tôle (6).

2. Penture selon la revendication 1, **caractérisée en ce que** la vis de réglage (22) comporte une extrémité conique adjacente à la surface cunéiforme (20).

3. Penture selon la revendication 1 ou la revendication 2, **caractérisée en ce que** le corps de logement (5) comporte sur les deux extrémités des surfaces cunéiformes (20) formées par un chanfreinage de tôle, auxquelles est chaque fois associée une vis de réglage (22) pour l'appui et pour le réglage vertical.

4. Penture de porte selon l'une quelconque des revendications 1 à 3, **caractérisée en ce que** sur les deux extrémités, le corps de logement (5) est raccordé sur des éléments de fixation (4, 4') en forme de plaques et **en ce que** sur la face frontale des éléments de fixation (4, 4') est placée une tôle de recouvrement (23) traversante, chevauchant la zone du corps de logement (5).

5. Penture selon l'une quelconque des revendications 1 à 4, **caractérisée en ce que** le corps de logement (5) est relié à l'élément de fixation (4, 4') par des vis (11), les orifices (13) de l'élément de fixation (4, 4') traversés par les vis (11) admettant des corrections de position au moins en direction verticale du corps de logement (5) par rapport à l'élément de fixation (4, 4').

6. Penture selon l'une quelconque des revendications 1 à 5, **caractérisée en ce que** les étriers (6, 7) constitués de tôle sont reliés par des rivets (9).

7. Penture selon l'une quelconque des revendications 1 à 6, **caractérisée en ce que** le corps de logement (5) est relié en plus de manière amovible avec une plaque de socle (14) placée côté arrière.

8. Penture selon la revendication 7, **caractérisée en ce que** la plaque de socle (14) comporte des passages (15) munis d'un taraudage et **en ce que** le corps de logement (5) est relié avec la plaque de socle (14) par des vis (16) qui traversent des orifices (17, 18, 19) dans les étriers (4, 4') ainsi que dans les pattes de penture (2) et qui sont vissées dans les passages (15), les orifices (17, 18, 19) admettant des corrections de position par rapport à la plaque de socle (14) et pouvant être contraints avec la plaque de socle (15) par serrage des vis (16) des corps de logement (5).

9. Utilisation d'une penture selon l'une quelconque des revendications 1 à 8 sur une porte, avec un vantail en un matériau en bois et un dormant, lors de laquelle on insère le dispositif de logement (3) de la penture dans un fraisage dans le côté étroit du vantail et on le fixe sur le vantail et on fixe une pièce de raccordement (24) de la penture côté dormant sur le dormant.
